# FASCICULE DE BREVET EUROPEEN

(11) **EP 3 042 380 B1**
(45) Date de publication et mention de la délivrance du brevet: **11.10.2017**
(21) Numéro de dépôt: 14758381.9
(22) Date de dépôt: 01.09.2014
(51) Int. Cl.: E05C 7/02, E06B 5/00, G21F 7/005

(54) **DISPOSITIF DE CONNEXION ETANCHE EN DEUX VOLUMES CLOS COMPORTANT DES MOYENS DE MAINTIEN PREALABLEMENT A LA CONNEXION**
VORRICHTUNG ZUR BEREITSTELLUNG EINER FLUIDDICHTEN VERBINDUNG IN ZWEI EINGESCHLOSSENEN VOLUMINA MIT VORRICHTUNG ZUM HALTEN VOR DER VERBINDUNG
DEVICE PROVIDING FLUIDTIGHT CONNECTION IN TWO ENCLOSED VOLUMES COMPRISING MEANS OF HOLDING PRIOR TO CONNECTION

(30) Priorité: 03.09.2013 FR 1358411
(43) Date de publication de la demande: 13.07.2016
(73) Titulaire: Getinge La Calhene, 41100 Vendôme (FR)
(72) Inventeur: DUFOUR, Christophe, 41310 Saint-Amand-Longpre (FR); FELIX, Julien, 41100 Vendôme (FR)
(74) Mandataire: Brevalex
(86) Numéro de dépôt international: PCT/EP2014/068480
(87) Numéro de publication internationale: WO 2015/032714

(56) Documents cités:
- DE-U1- 9 006 078
- FR-A1- 2 978 363

## Description

### DOMAINE TECHNIQUE ET ART ANTÉRIEUR

La présente invention se rapporte à dispositif de connexion étanche entre deux volumes clos comportant des moyens de maintien préalablement à la connexion.

Dans un certain nombre de secteurs industriels, parmi lesquels on citera les secteurs nucléaire, médical, pharmaceutique et agroalimentaire, il est nécessaire ou souhaitable d'effectuer certaines tâches dans une atmosphère confinée, soit afin de protéger le personnel, par exemple de la radioactivité, de la toxicité..., soit au contraire de pouvoir effectuer ces tâches dans une atmosphère aseptique ou exempte de poussière, soit enfin les deux simultanément.

Le transfert d'appareil ou de produit d'un volume clos à l'autre, sans qu'à aucun moment l'étanchéité de chacun de ces volumes vis-à-vis de l'extérieur ne soit rompue, pose un problème délicat à remplir. Ce problème peut être résolu par un dispositif de connexion à double porte.

Un tel dispositif à double porte muni d'une commande à multiples sécurités est par exemple connu du document FR 2 695 343. Chaque volume est clos par une porte montée dans une bride. Chaque porte est solidarisée à sa bride par une liaison baïonnette et les deux brides sont destinées à être solidarisées l'une à l'autre par une liaison baïonnette.

Dans le cas où l'un des volumes clos est formé par un conteneur et l'autre volume par une boîte à gants, le transfert s'effectue de la manière suivante. La bride du conteneur comporte sur sa périphérie extérieure des oreilles destinées à coopérer avec une empreinte de la bride de la boîte à gant. La bride du conteneur est introduite dans la bride de la boîte à gant, le conteneur est orienté de sorte à faire correspondre les oreilles avec l'empreinte. Une première rotation du conteneur suivant l'axe de sa porte permet de solidariser la bride du conteneur à la bride de la boîte à gant par la liaison baïonnette. Au moyen d'une deuxième rotation du conteneur, suivant le même axe et en continuité avec la première rotation, la porte du conteneur est pivotée par rapport au conteneur, assurant à la fois une solidarisation par une autre liaison baïonnette avec la porte de la boîte à gant et une désolidarisation du nouvel ensemble formé par les deux portes accolées vis-à-vis des brides de porte et de boîte à gant. Une commande à poignée située dans la boîte à gant permet de déverrouiller un mécanisme de sécurité et de libérer le passage entre les deux volumes. Dans le cas d'une atmosphère aseptique, les faces extérieures des deux portes étant en contact l'une avec l'autre de manière étanche, elles ne peuvent contaminer l'intérieur des volumes.

Ce dispositif donne satisfaction. Mais, d'une part il requiert un mouvement de rotation du conteneur pour le solidariser la bride du conteneur à la bride de la boîte à gant ou de la cellule. D'autre part, il demande un mouvement de rotation pour solidariser la porte de la boîte à gant et la porte du conteneur. Ces mouvements de rotation peuvent être réalisés de façon manuelle. Cela peut être problématique pour certains conteneurs en raison de leur poids et/ou encombrement, ainsi que du couple à exercer pour effectuer la rotation. Par ailleurs, la rotation du conteneur, entraînant un basculement du contenu, empêche le transfert de certains composants de type flacons ouverts ou composants sensibles aux chocs.

Une alternative à la mise en rotation du conteneur est la mise en rotation de la bride de cellule. Cependant, cette alternative présente l'inconvénient de nécessiter un système permettant de bloquer le conteneur lors de la rotation de la bride de cellule et est souvent plus encombrante.

Des dispositifs de connexion ont été proposés qui ne nécessitent pas la rotation du conteneur. Un tel dispositif de connexion est par exemple décrit dans le document FR2978363. Dans ce dispositif, le conteneur est maintenu préalablement à la connexion sur l'enceinte par aimantation entre la porte du conteneur et la porte de l'enceinte. Le bridage du conteneur en position contre la paroi périphérique de l'enceinte est commandé par une couronne fonctionnelle annulaire portée par l'enceinte.

Le maintien préalable par aimantation peut ne pas offrir une sécurité suffisante, notamment dans le cas de conteneur présentant une masse élevée. En outre, de tels moyens de maintien nécessitent d'aligner les moyens d'aimantation entre la porte de l'enceinte et le couvercle du conteneur, ce qui peut être relativement laborieux lorsque le conteneur est encombrant et/ou présente une masse élevée, d'autant plus que ces moyens d'aimantation peuvent ne pas être visibles par l'opérateur lors du rapprochement du conteneur de l'enceinte. En outre, les aimants résistent mal aux agents de décontamination, ce qui nécessite de réaliser des traitements spécifiques difficilement qualifiables au niveau de la pharmacopée. De plus la présence de champs magnétiques peut générer, voire fixer, des particules lors du transfert de composants et donc accentuer les risques de contamination.

### EXPOSÉ DE L'INVENTION

C'est par conséquent un but de la présente invention d'offrir un dispositif de connexion étanche entre deux volumes clos, le dispositif de connexion évitant une rotation de l'un des volumes clos par rapport à l'autre, et comportant un dispositif de maintien des deux volumes clos l'un par rapport à l'autre d'utilisation simple pour l'opérateur, ce dispositif assurant un maintien préalable à une connexion

Le but de la présente invention est atteint par un dispositif de connexion étanche entre un premier et un deuxième volumes clos, chaque volume clos comportant une ouverture bordée par une bride et obturée par une porte sans rotation de l'un des volumes clos, comportant un dispositif de maintien de la bride de l'un des volumes clos sur l'autre volume clos, le dispositif étant du type à encliquetage porté par l'une des enceintes, l'autre enceinte comporte au moins deux éléments en saillie coopérant avec le dispositif de maintien.

Le dispositif de maintien assure un maintien mécanique sûr entre les deux volumes clos.

Avantageusement, le dispositif est disposé sur l'un des volumes clos de sorte à être visible par l'opérateur lors du rapprochement des deux volumes clos.

De manière très avantageuse, le dispositif de maintien par encliquetage coopère avec des moyens de solidarisation des deux brides, de sorte que le dispositif présente une configuration lorsque les deux volumes clos sont maintenus qui autorise l'activation des moyens de connexion. Ainsi le dispositif de maintien assure une détection de la présence des deux volumes clos. Le niveau de sécurité d'actionnement du dispositif de connexion est alors encore augmenté.

Les moyens de connexion comportent par exemple des moyens de solidarisation des deux brides et une couronne de commande montée à l'extérieur du premier volume clos autour de la bride, la couronne de commande commandant des moyens de solidarisation des deux portes et de déverrouillage de la porte du deuxième volume, des moyens de libération de l'autre porte et l'ouverture des deux portes permettant la communication étanche entre les deux volumes. Les moyens de solidarisation des deux brides et la couronne de commande sont mobiles en rotation par rapport aux volumes clos et, de part leur rotation, assurent toutes les étapes requises pour obtenir une connexion étanche et ceci sans faire pivoter l'un des volumes clos.

Avantageusement, les moyens de solidarisation des deux brides sont formés par une couronne de solidarisation concentrique à la couronne de commande.

De manière très avantageuse, les moyens d'actionnement de la couronne de commande et/ou les moyens d'actionnement des moyens de solidarisation des deux brides sont situés à l'extérieur des volumes clos. Ces moyens d'actionnement sont donc accessibles.

De manière très avantageuse, ce sont les mêmes moyens d'actionnement qui actionnent la couronne de commande et la couronne de solidarisation.

Le dispositif de connexion peut de préférence comporter des moyens de verrouillage des deux portes l'une à l'autre lorsque celles-ci sont dans une position écartée des brides.

La présente invention a alors pour objet un dispositif de connexion étanche entre un premier et un deuxième volume clos, le premier volume clos comportant une première bride et une première porte obturant de manière étanche une ouverture délimitée par la première bride, et le deuxième volume clos comportant une deuxième bride et une deuxième porte obturant de manière étanche une deuxième ouverture délimitée par la deuxième bride, ledit dispositif de connexion étant monté sur une paroi du premier volume clos et comprenant des premiers moyens de solidarisation des premières et deuxième bride l'une à l'autre, des deuxièmes moyens de solidarisation de la deuxième porte et de la première porte de manière étanche, des moyens de désolidarisation de la deuxième porte de la deuxième bride, des troisièmes moyens de libération de la première porte par rapport à la première bride, des quatrièmes moyens d'ouverture d'un passage entre le premier et le deuxième volume clos, et des moyens de commande des premiers, deuxièmes, troisièmes et quatrièmes moyens permettant la connexion étanche entre les deux volumes clos sans rotation du premier et/ou deuxième volume clos, ledit dispositif comportant également un dispositif de maintien du deuxième volume clos par rapport au premier volume clos de sorte que la deuxième porte soit maintenue en face de la première porte préalablement à la solidarisation par les premiers moyens de solidarisation, ledit dispositif de maintien étant un dispositif de maintien mécanique par encliquetage et étant porté par le premier volume clos, le deuxième volume clos comportant des moyens coopérant avec ledit dispositif de maintien.

De préférence, le dispositif de maintien comporte au moins deux moyens de maintien par encliquetage. Les moyens portés par le deuxième volume clos et coopérant avec le dispositif de maintien peuvent être formés par au moins deux portions en saillie radialement de la deuxième bride.

Le dispositif de maintien peut comporter au moins un moyen de maintien axial par encliquetage et un moyen de maintien axial passif ou au moins deux dispositifs de maintien axial par encliquetage. Les moyens portés par le deuxième volume clos et coopérant avec le dispositif de maintien peuvent être formés par au moins deux portions en saillie radialement, une portion en saillie coopérant avec le moyen de maintien axial par encliquetage et une portion en saillie coopérant avec le moyen de maintien axial passif.

Dans un exemple de réalisation, le moyen de connexion passif peut comporter une embase munie d'une gorge orientée radialement vers un centre de la première bride et configurée pour recevoir l'une des portions en saillie et formant une butée en éloignement pour ladite portion en saillie.

Dans un exemple de réalisation, le ou les moyens de maintien axial par encliquetage comporte(nt) une embase, une biellette d'actionnement montée articulée en rotation sur l'embase, une biellette de verrouillage montée articulée en rotation sur l'embase et des moyens de blocage de ladite biellette de verrouillage en position de verrouillage.

La biellette d'actionnement peut comporter une première extrémité et une deuxième extrémité et la biellette de verrouillage comporte une première extrémité et une deuxième extrémité, la biellette d'actionnement et la biellette de verrouillage étant en contact par leur première extrémité et les deuxièmes extrémités de la biellette d'actionnement et de la biellette de verrouillage étant configurées pour être disposées en aval et en amont respectivement d'une portion en saillie de la deuxième bride dans un sens de rapprochement du deuxième volume clos du premier volume clos, lorsque le deuxième volume clos est maintenu par le dispositif de maintien.

Le dispositif de connexion peut comporter des moyens de rappel élastique de la biellette de verrouillage en position de non maintien.

Selon une caractéristique additionnelle, le dispositif de connexion peut comporter des moyens d'activation des moyens de blocage pour libérer la biellette de verrouillage.

Par exemple, les moyens de blocage comportent un doigt monté sur l'embase et dont une extrémité coopère avec la biellette de verrouillage de sorte à former une butée pour la biellette de verrouillage lorsque le deuxième volume clos est en place dans le dispositif de maintien.

Selon une caractéristique additionnelle, la deuxième porte peut être solidarisée à la deuxième bride par une liaison baïonnette, et dans lequel les moyens de commande peuvent comporter :
- une couronne de commande apte à être mise en rotation autour d'un axe longitudinal, la rotation de ladite couronne de commande actionnant au moins les deuxièmes, troisièmes et quatrièmes moyens,
- un premier dispositif d'actionnement de ladite couronne de commande,
- un deuxième dispositif d'actionnement des premiers moyens de solidarisation.

Le premier dispositif d'actionnement et le deuxième dispositif d'actionnement sont de préférence disposés à l'extérieur du premier volume clos.

Avantageusement, la couronne de commande est disposée à l'extérieur du premier volume et entoure la première bride.

Dans un exemple avantageux, les deuxièmes, troisièmes et quatrièmes moyens sont disposés en périphérie de la première bride autour de la couronne de commande.

Par exemple, les premiers moyens comportent une couronne de solidarisation montée mobile en rotation par rapport à la première bride autour de l'axe longitudinal et comportent des moyens de liaison à baïonnette pour immobiliser la deuxième bride par rapport à la première bride.

De manière très avantageuse, le dispositif de maintien est disposé par rapport à la couronne de solidarisation, de sorte qu'il empêche la rotation de la couronne de solidarisation lorsque la deuxième bride n'est pas maintenue par le dispositif de maintien. Par exemple, au moins un moyen de maintien est disposé en aval de la couronne de solidarisation dans le sens de mise en place de la deuxième bride dans la couronne de solidarisation, et la couronne de solidarisation comporte au moins une empreinte, la deuxième extrémité de la biellette de verrouillage pénétrant dans l'empreinte lorsque la deuxième bride n'est pas maintenue par le dispositif de maintien et formant une butée empêchant la rotation de la couronne de solidarisation.

Les deuxièmes moyens peuvent par exemple comporter un plateau de solidarisation monté mobile en rotation sur une face externe de la première porte autour de l'axe longitudinal et apte à se solidariser à une face externe de la deuxième porte par une liaison baïonnette. Avantageusement, une première partie du déplacement en rotation du plateau de solidarisation solidarise la première porte et la deuxième porte et une deuxième partie du déplacement en rotation du plateau de verrouillage déverrouille la deuxième porte par rapport à la deuxième bride.

Le dispositif peut avantageusement comporter des moyens de verrouillage de la première porte et de la première porte l'une à l'autre lorsqu'elles sont écartées des première et deuxième brides.

La première porte peut être articulée par rapport à la première bride autour d'une charnière d'axe orthogonal à l'axe longitudinal, les quatrièmes moyens peuvent alors comporter au moins un pignon engrenant un autre secteur denté d'actionnement de la couronne de commande, ledit pignon étant couplé à ladite charnière, le déplacement en rotation de la couronne de commande provoquant une rotation de la première porte autour de la charnière.

De manière très avantageuse, l'actionnement des deuxièmes, troisièmes et quatrièmes moyens en vue d'une connexion étanche entre les deux volumes clos est obtenu par une rotation unidirectionnelle de la couronne de commande.

La couronne de commande peut comporter un secteur denté d'entraînement coopérant avec un pignon des deuxièmes moyens d'actionnement.

Le premier dispositif d'actionnement peut avantageusement également forme le deuxième dispositif d'actionnement.

Les premiers et/ou les deuxièmes moyens d'actionnement peuvent être motorisés.

### BRÈVE DESCRIPTION DES DESSINS

La présente invention sera mieux comprise à l'aide de la description qui va suivre et des dessins en annexes, sur lesquels :
- la figure 1 est une vue en perspective partielle d'un exemple de réalisation d'un dispositif de connexion entre une cellule et un conteneur, le conteneur étant représenté en pointillés,
- la figure 2 est une vue en perspective du dispositif de connexion étanche vu de l'extérieur de la cellule,
- la figure 3 est une vue de détail en perspective de moyens de solidarisation axial par encliquetage de la bride de conteneur et de la bride de cellule du dispositif de connexion étanche,
- la figures 4A est une vue en perspective des moyens de solidarisation axial par encliquetage de la figure 3,
- la figure 4B est une vue de dessus des moyens de solidarisation de la figure 4A,
- la figure 4C est une vue en coupe de la figure 4B selon le plan I-I,
- la figure 4D est une vue de dessus des moyens de solidarisation de la figure 4A, le conteneur étant en place,
- la figure 4E est une vue en coupe de la figure 4D selon le plan II-II,
- la figure 5 est une vue de face de la bride de cellule et de la porte de cellule et du dispositif de connexion étanche selon l'invention, la couronne de commande et les moyens d'actionnement ayant été omis,
- la figure 6 est une vue en perspective du dispositif de connexion étanche vu de l'intérieur de la cellule, certains éléments étant représentés en transparence,
- la figure 7 est une vue en perspective du dispositif de connexion étanche vu de l'intérieur de la cellule, certains éléments étant représentés en transparence selon un point de vue différent de celui de la figure 6, dans une position de déverrouillage de la porte de cellule et de la porte de conteneur,
- la figure 8 est une vue similaire à celle de la figure 7, le dispositif de connexion étanche étant représenté dans une position de verrouillage de la porte de cellule et de la porte de conteneur,
- la figure 9 est une vue en coupe des moyens de verrouillage inter-porte le long du plan dans un état non verrouillé,
- la figure 10 est une vue en perspective du dispositif de connexion étanche vu de l'intérieur de la cellule, certains éléments étant représentés en transparence selon un point de vue différent de celui de la figure 6, dans une position de déverrouillage de la porte de cellule par rapport à la bride de cellule,
- la figure 11 est une vue en perspective en position ouverte du dispositif de connexion, le couvercle de conteneur ayant été omis,
- la figure 12 est une vue en coupe longitudinale illustrant schématiquement le raccordement d'un conteneur sur une cellule au moyen d'un dispositif de connexion étanche à double porte,
- la figure 13A est une vue en perspective isométrique partiellement coupée d'un capotage représenté de manière isolée du dispositif de connexion,
- la figure 13B est une vue en coupe selon le plan III - III de la figure 13A,
- la figure 14A est une vue de dessus d'un autre mode de réalisation des moyens de solidarisation axiale par encliquetage,
- la figures 14B est une vue en perspective des moyens de solidarisation de la figure 14A,
- la figure 14C est une vue de face des moyens de solidarisation de la figure 14A à l'état non verrouillée,
- la figure 14D est une vue en coupe de la figure 14C selon le plan IV-IV,
- la figure 14E est une vue de face des moyens de solidarisation de la figure 14A, le conteneur étant en place mais n'étant pas représenté,
- la figure 14F est une vue en coupe de la figure 14E selon le plan V-V.

### EXPOSÉ DÉTAILLÉ DE MODES DE RÉALISATION PARTICULIERS

Les termes "amont" et "aval" sont considérés dans le sens de mise en place du conteneur dans le dispositif de connexion.

Dans le mode de réalisation illustré sur les figures, les deux volumes clos que l'on désire relier à l'aide d'un dispositif de connexion étanche à double porte muni du mécanisme de commande conforme à l'invention correspondent respectivement à une cellule de confinement 10 et à un conteneur 12. On comprendra cependant que l'invention est aussi applicable dans le cas où les volumes clos seraient par exemple pour l'un une boîte à gant et pour l'autre un conteneur ou deux boîtes à gants.

Selon la figure 12, on peut voir une représentation schématique de la cellule 10 et du conteneur 12 dans un état connecté et dans un état déconnecté.

La cellule 10 est délimitée par une paroi 14 dont une partie seulement est visible sur la figure 12. Elle est équipée, de façon classique, de moyens de manipulation à distance tels que des télémanipulateurs et/ou des gants (non représentés) solidaires de la paroi 14. Le conteneur 12 est également délimité par une paroi 16, comme l'illustre notamment la figure12.

La cellule comporte une bride de cellule 18 montée de manière étanche dans une paroi 14 de la cellule et délimitant une ouverture 20 obturée de manière étanche par une porte amovible 22, dite porte de cellule ou porte.

Le conteneur comporte un réservoir 24 et une bride de conteneur 26 obturée de manière étanche par une porte amovible 28. A des fins de clarté, la porte de conteneur 28 sera désignée "couvercle de conteneur" ou "couvercle" pour clairement la distinguer de la porte de cellule. Le réservoir 24, la bride de conteneur 26 et le couvercle 28 délimitent un volume étanche. Le couvercle 28 est solidarisé à la bride de conteneur par une liaison à baïonnette 29.

Le dispositif de connexion étanche comporte la bride de cellule 18, la bride de conteneur 26, la porte de cellule 22 et le couvercle de conteneur 28. La porte de cellule 22 est articulée sur la bride de cellule 18 par une charnière 30 d'axe Y orthogonal à l'axe longitudinal X.

La direction axiale correspond à l'axe de la bride de cellule 18 et de la porte 22, et ainsi que celui de la bride de conteneur 26 et du couvercle 28 lorsque ceux-ci sont solidarisés à la cellule. La direction axiale est représentée par l'axe X qui est l'axe du dispositif de connexion.

Le dispositif de connexion étanche selon l'invention comporte des moyens permettant une connexion étanche sans rotation du conteneur et un dispositif de maintien par encliquetage préalablement à la connexion. Dans la description qui va suivre, un exemple de réalisation particulier des moyens permettant une connexion étanche sans rotation du conteneur va être décrit. Mais il sera compris qu'un dispositif de connexion étanche comportant un dispositif de maintien par encliquetage et d'autres moyens permettant une connexion étanche sans rotation du conteneur, par exemple tels que ceux décrit dans le document FR 2 978 362, ne sort pas du cadre de la présente invention.

Sur les figures 1 à 11, on peut voir représenté en détail un exemple de réalisation d'un dispositif de connexion étanche selon l'invention. Le dispositif de connexion est monté sur la paroi de la cellule autour de l'ouverture 20. Le dispositif de connexion est mobile par rapport à la paroi de la cellule 14.

Le dispositif de connexion comporte des premiers moyens de solidarisation A de la bride de conteneur 26 sur la bride de cellule 18.

Dans l'exemple représenté, la bride de conteneur 26 comporte quatre oreilles 32 disposées à 90° les unes des autres faisant saillie radialement vers l'extérieur de la bride de conteneur 26. La bride de conteneur 26 pourrait comporter deux oreilles, trois oreilles ou plus de quatre oreilles, en outre la disposition angulaire n'est pas limitative.

Les premiers moyens A comportent une couronne de solidarisation 100 montée coaxiale à la bride de cellule 18 sur la face extérieure de celle-ci et apte à pivoter par rapport à elle autour de l'axe longitudinal X.

Dans l'exemple représenté, la couronne de solidarisation 100 comporte quatre empreintes 102 destinées à recevoir chacune une oreille 32 de la bride de conteneur 26. La rotation de la couronne de solidarisation 100 dans le sens antihoraire assure une solidarisation par liaison baïonnette entre la bride de conteneur 26 et la couronne de solidarisation 100 et donc entre la bride de conteneur 26 et la bride de cellule 18. Les empreintes 102 présentent une première partie s'étendant axialement 102.1 permettant l'insertion et le retrait des oreilles 32 selon une direction axiale et une deuxième partie 102.2 s'étendant latéralement par rapport à la partie axiale dans une zone aval. La deuxième partie 102.2 reçoit les oreilles 32 lorsque la couronne de solidarisation 100 a pivoté, assurant un maintien axial des oreilles 32 et donc de la bride de conteneur 28 par rapport à la bride de cellule 18.

Dans l'exemple représenté, la couronne de solidarisation 100 est montée mobile en rotation sur la bride de cellule 18 au moyen de quatre galets 106. Il sera compris que le nombre de galets n'est pas limitatif.

Avantageusement, des capteurs sont prévus pour connaître les différents états du système : porte fermée, porte ouverte, porte en cours d'ouverture ou en cours de fermeture..., par exemple en détectant le déplacement et/ou la position de la couronne de solidarisation, plus particulièrement dans un mode de réalisation motorisé et dans un mode de réalisation dans lequel l'opérateur ne serait pas en mesure d'identifier visuellement dans quel état se situe le système.

Le mécanisme de commande comporte un dispositif d'actionnement 108 de la couronne de solidarisation 100 en rotation autour de l'axe longitudinal X.

Le dispositif d'actionnement 108 est disposé avantageusement à l'extérieur de la cellule de sorte à pouvoir être activé par l'opérateur de l'extérieur. Dans l'exemple représenté ce dispositif d'actionnement 108 comporte une manivelle 110. Tout autre dispositif d'actionnement mécanique est envisageable. En variante, on pourrait prévoir de motoriser l'actionnement de la couronne de solidarisation 100. Les moyens motorisés pourraient alors être situés à l'intérieur de la cellule.

La couronne de solidarisation 100 comporte un secteur denté 112 radialement extérieur qui est engrené par un pignon 114 du dispositif d'actionnement 108. Ce dispositif d'actionnement est simple et robuste. D'autres moyens de transmission du mouvement entre les moyens d'actionnement et la couronne de solidarisation pourraient être prévus.

Le dispositif de connexion étanche comporte également un dispositif de maintien axial du conteneur contre la paroi de la cellule. Le dispositif de maintien est un dispositif à encliquetage 34 destiné à maintenir axialement la bride de conteneur 26 par rapport à la bride de cellule 18 (figure 5), et est représenté en détail sur les figures 4A à 4E.

Ce dispositif, désigné par la suite dispositif à encliquetage, est destiné à être mis en oeuvre préalablement à la solidarisation des deux brides 18, 26 par la couronne de solidarisation 100. Par exemple, le dispositif assure le maintien mécanique du conteneur sur la paroi 14 de la cellule. Ce dispositif à encliquetage est particulièrement avantageux lorsque le conteneur est destiné à être positionné horizontalement par exemple pour le transfert. Ce dispositif à encliquetage rend alors l'assemblage du conteneur sur la cellule plus facile pour l'opérateur puisqu'il n'est plus tenu de maintenir par exemple à bout de bras le conteneur jusqu'à ce que la bride de conteneur 26 soit solidarisée à la bride de cellule 18 par la couronne de solidarisation 100.

En outre, il assure un maintien très sûr, contrairement aux moyens de maintien par aimantation, il n'y a aucun risque de séparation intempestive du conteneur et de l'enceinte.

Dans l'exemple représenté, le dispositif à encliquetage comporte deux moyens à encliquetage au niveau de deux oreilles 32 diamétralement opposées de la bride de conteneur 26. Les deux moyens à encliquetage, désignés également par la référence 34, sont situés de manière diamétralement opposées sur la bride de cellule 18.

Le dispositif de maintien est de conception simple et robuste et d'utilisation aisée et l'étape de maintien est réalisée rapidement sans requérir un effort important. Il suffit de rapprocher le conteneur du dispositif de connexion, pour enclencher les deux oreilles dans les moyens de maintien et obtenir un maintien du conteneur contre l'enceinte dans une position prête à la connexion.

Sur les figures 3, 4A à 4E, on peut voir plus en détail un exemple de réalisation non limitatif d'un des deux moyens à encliquetage 34.

Les deux moyens à encliquetage étant similaires, un seul des deux moyens sera décrit. Le moyen à encliquetage 34 comporte une embase 36 fixée sur la bride de cellule 18 en périphérie de l'ouverture 20, une biellette d'actionnement 38 articulée en rotation sur l'embase 36 autour d'un axe Y1 perpendiculaire à la direction axial et à la direction diamétrale de la bride de cellule 18.

Le moyen à encliquetage 34 comporte également une biellette de verrouillage 40 articulée en rotation sur l'embase 36 autour d'un axe Y2 parallèle à l'axe Y1, et un moyen de rappel 42 de la biellette de verrouillage 40 vers une position déverrouillée. Le moyen de rappel 42 est fixé à l'embase et à la biellette de verrouillage 40. La biellette d'actionnement 38 et la biellette de verrouillage 40 sont en contact par une de leurs extrémités 38.1, 40.1 respectivement, de sorte qu'un pivotement de la biellette d'actionnement 38 dans le sens horaire provoque une rotation de la biellette de verrouillage 40 dans le sens horaire. Les extrémités 38.2, 40.2 des biellettes se situent du côté de l'ouverture 20.

Le moyen à encliquetage 34 comporte également des moyens de verrouillage pour bloquer dans un état de verrouillage la biellette de verrouillage 40. Les moyens de verrouillage comportent un doigt 44 articulé en rotation sur l'embase 36 autour d'un axe perpendiculaire aux axes Y1 et Y2 de sorte qu'une extrémité du doigt 44 puisse se rapprocher et s'écarter de la biellette de verrouillage 40. Un moyen de rappel élastique, tel qu'un ressort (non visible) pousse le doigt 44 en direction de la biellette. En variante, le doigt 44 peut être formé d'une lame qui se déforme élastiquement en flexion et intégrant les moyens de rappel élastique.

Le fonctionnement du moyen à encliquetage est le suivant et est représenté sur les figures 4D et 4E. Une oreille 32 de la bride de conteneur 28 est approchée selon la direction de la flèche F vers le moyen à encliquetage, jusqu'à venir en appui par une première face transversale contre la biellette d'actionnement 38. Sous l'effort appliqué par l'oreille 32 vers la cellule 14, la biellette d'actionnement 38 pivote autour de son axe Y1 dans le sens horaire, provoquant la rotation dans le sens horaire de la biellette de verrouillage 40 autour de son axe Y2. La biellette de verrouillage 40 vient alors en appui par son autre extrémité 40.2 contre une deuxième face transversale 32.2 de l'oreille 32 opposée à la première face transversale 32.1. L'oreille 32 est alors maintenue axialement contre la bride de cellule 18. Par ailleurs, le pivotement de la biellette de verrouillage 40 dans le sens horaire est tel que le doigt 44 passe par-dessus l'extrémité 40.2 de la biellette de verrouillage 40 la verrouillant en appui contre l'oreille 32. Le doigt 44 est pivoté de sorte à l'éloigner de l'extrémité 40.2 de la biellette de verrouillage 40 afin de libérer celle-ci. Cette libération a lieu lorsque l'on souhaite désolidariser le conteneur de la bride de cellule. Le pivotement du doigt 44 peut être obtenu au moyen d'un actionneur (non représenté) ou d'une légère rotation du conteneur.

Sur les figures 14A à 14F est représenté un autre mode de réalisation particulièrement avantageux d'un dispositif à encliquetage 34', celui-ci diffère du dispositif 34 en ce qu'il met en oeuvre une came de verrouillage, ce qui réduit le nombre de pièces en mouvement, augmentant la fiabilité du dispositif et simplifiant sa fabrication.

Le dispositif à encliquetage 34' comporte une embase 36' fixée sur la bride de cellule 18 en périphérie de l'ouverture 20, une came de verrouillage 40' articulée en rotation sur l'embase 36' autour d'un axe Y2' perpendiculaire à la direction axial et à la direction diamétral de la bride 18, et un moyen de rappel 42' de la came de verrouillage40' vers une position déverrouillée. Le moyen de rappel 42' est fixé à l'embase et à la came de verrouillage 40'.

La came de verrouillage comporte sur une face orientée vers l'axe longitudinal du dispositif une zone aval 40.1' dans le sens d'insertion de la bride dans le moyen d'encliquetage formant zone d'actionnement et une zone amont 40.2' formant butée.

La zone d'actionnement 40.1' forme une surface de came faisant saillie vers l'intérieur du dispositif en position déverrouillée de sorte que lorsque la bride du conteneur est rapprochée du moyen d'encliquetage l'une de ses oreilles 32 vient en contact de la surface de came 40.1' provoquant son pivotement et disposant la zone de butée 40.2' en regard de la face arrière de l'oreille, de préférence en contact avec celle-ci, empêchant le retrait de l'oreille.

Le dispositif à encliquetage 34' comporte également des moyens de verrouillage pour bloquer dans un état de verrouillage la came de verrouillage 40'. Les moyens de verrouillage comportent un doigt 44' articulé en rotation sur l'embase 36' autour d'un axe perpendiculaire à l'axe Y2' de sorte qu'une extrémité du doigt 44' puisse se rapprocher et s'écarter de la came de verrouillage 40'. Un moyen de rappel élastique, tel qu'un ressort (non visible) pousse le doigt 44' en direction de la came 40'. En variante, le doigt 44' peut être formé d'une lame qui se déforme élastiquement en flexion et intégrant les moyens de rappel élastique.

Le fonctionnement du dispositif à encliquetage est le suivant et est représenté sur les figures 14C et 14F.

Une oreille 32 de la bride de conteneur 28 est approchée selon la direction de la flèche F vers le moyen à encliquetage, jusqu'à venir en appui par une première face transversale contre la surface de came 40.1'. Sous l'effort appliqué par l'oreille 32 vers la cellule 14, la came de verrouillage 40' pivote autour de son axe Y2' dans le sens horaire. La zone de butée 40.2' de la came de verrouillage 40 vient alors en appui contre une face arrière de l'oreille 32. L'oreille 32 est alors maintenue axialement contre la bride de cellule 18. Par ailleurs, le pivotement de la came de verrouillage 40 dans le sens horaire est tel que le doigt 44' passe par-dessus la zone de butée 40.2' la verrouillant en appui contre l'oreille 32. Afin de libérer la came de verrouillage 40', le doigt 44' est éloigné de la zone de butée. Cette libération a lieu lorsque l'on souhaite désolidariser le conteneur de la bride de cellule. Le pivotement du doigt 44' peut être obtenu au moyen d'un actionneur (non représenté) ou d'une légère rotation du conteneur.

Dans l'exemple représenté, deux moyens de maintien à encliquetage sont prévus.

Dans une variante avantageuse, on peut prévoir un seul moyen de maintien à encliquetage et en lieu et place du deuxième moyen à encliquetage une embase comportant une gorge en forme d'arc de cercle s'ouvrant radialement vers l'axe longitudinal X apte à loger une oreille 32 et à la maintenir axialement. Une oreille est alors engagée dans la gorge, assurant son maintien axial, puis l'autre oreille 32 est engagée dans le moyen à encliquetage 34.

De préférence, dans le cas d'une paroi de cellule verticale, le dispositif de maintien à encliquetage est situé dans la zone inférieure de la bride de cellule et l'embase munie de la gorge est située dans la zone supérieure de la bride de cellule.

En variante, un dispositif à encliquetage avec plus de deux moyens de maintien à encliquetage est envisageable.

De manière particulièrement avantageuse, le ou les moyens à encliquetage du dispositif à encliquetage coopèrent avec la couronne de solidarisation 100.

Comme cela est représenté sur les figures 1 et 3, les moyens à encliquetage sont situés en aval de deux empreintes radialement opposées de la couronne de solidarisation 100, dans le sens d'insertion des oreilles 32 dans la couronne de solidarisation 100.

Ainsi, après que les oreilles 32 ont été introduites dans les empreintes 102, elles engagent les biellettes d'actionnement 38 ce qui provoque le basculement des biellettes de verrouillage, maintenant les oreilles axialement.

En l'absence de la bride de conteneur, l'extrémité 40.2 de la biellette de verrouillage 40 se situe dans la zone supérieure de la première partie 102.1 de la fenêtre 102 lorsqu'aucun conteneur n'est en place et pénètre dans une encoche 102.3 réalisée dans la première partie 102. Les biellettes de verrouillage 40 assurent alors également un verrouillage en rotation de la couronne de solidarisation 100 en l'absence d'un conteneur. Ainsi toute manipulation de la couronne 100 à l'absence du conteneur est évitée. La sécurité d'actionnement du dispositif de connexion est encore assurée.

Dans ce mode de réalisation particulièrement avantageux, la bride de conteneur 26 est maintenue axialement par le dispositif à encliquetage 34 et ensuite la bride de cellule 18 et la bride de conteneur 26 sont solidarisées par la couronne de solidarisation 100.

Du fait du maintien mécanique obtenu par le dispositif à encliquetage sûr dans le temps, l'étape de solidarisation peu être différée, i.e. ne pas suivre immédiatement l'étape de maintien. Lors de la déconnexion également, après désolidarisation des deux volumes clos, l'étape de retrait par désencliquetage peut être différée, par exemple si des vérifications sont requises.

Le dispositif de maintien à encliquetage est très avantageux en particulier lorsque la paroi de cellule est dans un plan vertical ou incliné, ainsi lorsque le conteneur est maintenu par les moyens 34, l'opérateur peut aisément actionner les premiers moyens A.

En variante, le dispositif de maintien par encliquetage pourrait comporter deux pattes, ayant chacune sensiblement la forme d'un crochet, diamétralement opposées, montées en rotation sur la bride de l'enceinte de sorte à s'écarter l'une de l'autre par rapport à l'axe longitudinal et à être rappelées élastiquement vers l'axe longitudinal. Les pattes comportent par exemple une rampe coopérant avec les oreilles 32, de sorte que lorsque les oreilles sont rapprochées de la bride de l'enceinte, les pattes s'écartent radialement vers l'extérieur et, au-delà d'une certaine course des oreilles 32, sont rappelées vers l'axe longitudinal et forment alors une butée axiale pour les oreilles. Des moyens pour écarter ensuite les pattes peuvent être prévus.

Le dispositif de connexion étanche comporte également des deuxièmes moyens B destinés à solidariser le couvercle 28 de conteneur et la porte 22 de cellule et à déverrouiller le couvercle.

Le dispositif de connexion comporte également des troisièmes moyens C pour libérer la porte de cellule de la bride de cellule , et des quatrièmes moyens D pour libérer le passage entre l'intérieur du conteneur et l'intérieur de la cellule.

Le dispositif de connexion étanche présente avantageusement un système commun d'actionnement des deuxièmes et troisièmes moyens.

Le système commun d'actionnement est formé par une couronne de commande 48 montée en rotation sur la bride de cellule 18 autour de la direction axiale et disposée à l'extérieur de la cellule dans l'exemple représenté. Dans l'exemple représenté, la couronne de commande 48 est une couronne dentée dont les dents sont orientés radialement vers l'extérieur de la couronne de commande 48. Le système commun d'actionnement comporte un dispositif d'actionnement destiné à mettre en rotation la couronne de commande 48 autour de l'axe longitudinal X. De manière très avantageuse, le dispositif d'actionnement est formé par le dispositif d'actionnement 108 de la couronne de solidarisation 100, ce qui permet de simplifier la structure et réduire son coût de revient. En variante, un dispositif d'actionnement distinct peut être prévu.

Sur la figure 2, on peut voir la couronne dentée 48. Celle-ci est montée en amont de la couronne de solidarisation 100 dans le sens de mise en place du conteneur et présente un diamètre intérieur supérieur au diamètre extérieur de la couronne de solidarisation 100 pour permettre la pénétration de la bride de conteneur 28 dans la couronne de solidarisation 100.

Sur la figure 6, on peut voir le dispositif de connexion à partir de l'intérieur de la cellule, le capot de protection étant représenté en transparence.

On peut voir la couronne de solidarisation 100 dont le secteur denté 112 est engrené par le pignon 114 et la couronne dentée 48 est engrenée par un pignon 52 coaxial au pignon 114.

Le couronne de commande 48 comporte une denture d'entraînement 48.1 engrenant le pignon 52 ce qui assure sa mise en rotation et des secteurs dentés destinés à actionner les différents moyens du dispositif de connexion. Dans l'exemple représenté, le secteur dentée 48.1 s'étend sur une partie seulement de la périphérie de la couronne de commande 48, l'angle sur lequel s'étend le secteur d'entraînement est déterminé pour permettre l'actionnement des différents moyens B, C, D. En variante un secteur d'entraînement pourrait couvrir toute la périphérie de la couronne de commande 100.

La couronne de commande 48 est avantageusement maintenue axialement et radialement par des galets 54 qui permettent la rotation de la couronne dentée 48 autour de la direction axiale tout en limitant les frottements.

Les deuxièmes B, troisièmes C et quatrièmes D moyens sont disposés sur la périphérie de la couronne dentée 48 et sont actionnés successivement par mise en rotation de la couronne.

Les deuxièmes moyens de solidarisation B de la porte de cellule 22 et du couvercle du conteneur 28 comportent un plateau de solidarisation inter-porte désigné 80.

Le plateau de solidarisation inter-porte 80 est monté en rotation sur la porte de cellule 22. Le verrouillage de la porte de cellule 22 et du couvercle de conteneur 28 est obtenu par une liaison baïonnette. Dans l'exemple représenté, le plateau de solidarisation 80 comporte quatre oreilles 82 en saillie radialement vers l'extérieur et le couvercle 28 comporte une empreinte en creux muni de quatre encoches radialement extérieures pour recevoir les oreilles du plateau de solidarisation 80 et une gorge périphérique reliant les encoches. Une rotation relative du plateau de solidarisation 80 et du couvercle 26 assure un masquage au moins partiel des oreilles du plateau de solidarisation 80 formant un butée axiale pour les oreilles 82 et une solidarisation axiale du plateau de solidarisation et du couvercle

Le plateau de solidarisation 80 est mis en rotation par l'actionnement de la couronne de commande 48. Dans l'exemple représenté, les deuxièmes moyens B comportent un pignon 62 à denture droite engrené par un premier secteur denté d'actionnement 48.2 de la couronne de commande 48, un pignon conique 64 solidaire en rotation du pignon 62. Dans l'exemple représenté, ils sont situés aux deux extrémités d'un même axe. Le pignon conique 64 engrène un pignon conique 65 qui forme l'entrée d'une chaine d'engrenages, les engrenages étant désignés 66, 68, 70, 72, 74, 76, 77. Le pignon 77 engrène un secteur denté ou crémaillère 78 solidaire en rotation du plateau de solidarisation inter-porte 80 comme on peut le voir sur la figure 6.

L'ensemble formé par les pignons 62, 64 et la chaîne d'engrenage permet de réduire le couple de rotation de la poignée et faciliter la manipulation de l'opérateur.

Sur les figures 13A et 13B, on peut voir représentée de manière isolée la chaîne d'engrenages permettant de mettre en rotation le plateau de solidarisation 80. La chaîne d'engrenage est reçue dans un capotage 81 également visible sur les figures 6-8 et 10, assurant la traversée étanche entre l'extérieur et l'intérieur de la cellule. Dans l'exemple représenté, le capotage comporte trois parties 81.1, 81.2, 81.3 articulées l'une par rapport à l'autre de manière étanche au moyen de joints 69.

Les parties 81.1 et 81.3, désignées blocs, sont identiques. La partie 81.2 disposée entre les parties 81.1 et 81.3 est appelée "bras".

L'articulation entre les deux blocs 81.1, 81.3 et le bras 81.2 permet l'ouverture de la porte de la cellule 22. La rotation est assurée par des roulements. En variante des paliers pourraient être mis en oeuvre.

Le bloc 81.1 reçoit une partie de la chaine d'engrenage commandant le plateau inter-porte 80. Le bloc 81.3 reçoit les moyens d'ouverture D.

Dans l'exemple représenté, le bloc 81.1 comporte un manchon 81.11 entourant l'axe reliant les pignons 62 et 64.

Le bloc 81.3 comporte également un manchon 81.31 (figure 13B).

Le bras 81.2 entoure l'axe reliant les pignons 76 et 77. Les manchons 81.11 et 81.21 traversent de manière étanche la bride de cellule et la porte 22 respectivement, des joints statiques sont interposés entre les manchons 81.11, 81.31 et la bride de cellule et entre le manchon 81.21 et la porte 22.

En variante et en particulier dans le cas de dispositif de petit diamètre pour lesquels les efforts sont moindre, on peut envisager que le capotage ne comporte qu'un bloc et un bras, les moyens d'ouverture D étant alors combinés aux moyens de solidarisation B. dans ce cas, on peut prévoir soit que le bloc soit réalisé d'une seule pièce avec la bride ce qui permet de ne pas avoir à recourir à des joints pour réaliser l'étanchéité entre le bloc et la bride.

La chaîne d'engrenage comporte deux plus grands axes 67, 73 entre les engrenages 65 et 66 et entre les engranges 72 et 74 respectivement. En variante, ces axes avec ses engrenages pourraient être remplacés par des pignons à chaînes ou par des poulies avec un système de courroies ou de chaînes.

Une première phase de la rotation du plateau de solidarisation inter-porte 80 assure le verrouillage axial de la porte 22 et du couvercle 28 et une deuxième phase de rotation du plateau de solidarisation 80 entraîne en rotation le couvercle 28 par rapport à la bride de conteneur 26 et assure un déverrouillage du couvercle 28 par rapport à la bride de conteneur 26.

De manière particulièrement avantageuse, le mécanisme comporte des moyens 118 de verrouillage empêchant la désolidarisation de la porte de cellule 22 et du couvercle 28 lorsque le passage entre l'intérieur du conteneur et l'intérieur de la cellule est ouvert, i.e. lorsque l'ensemble porte et couvercle est en position décollée des brides de cellule et de conteneur.

Les moyens 118 sont visibles sur la figure 7 et en coupe sur la figure 9.

Les moyens de verrouillage 118 sont disposés entre la face amont de la porte de cellule et la face aval du plateau 80.

Les moyens de verrouillage 118 comportent un doigt 120 faisant saillie radialement du plateau 80 dans une zone entre deux oreilles du plateau 80. Le doigt 120 est apte à être escamoté axialement à l'intérieur du plateau. Un moyen élastique 122, par exemple un ressort hélicoïdal dans l'exemple représenté, rappelle le doigt vers l'extérieur du plateau 80 vers l'amont. Le doigt est visible sur la figure 2.

Les moyens de verrouillage comportent un support galet 124, portant le doigt 120, qui est disposé entre la porte 22 et le plateau 80 et un galet 126 apte à rouler autour d'un axe perpendiculaire à l'axe longitudinal X.Les moyens de verrouillage 118 comportent également un châssis 128 fixé sur le plateau 80 qui porte un axe 130 parallèle à l'axe longitudinal X sur lequel est monté apte à coulisser le support galet 124. Le ressort 122 est monté en compression entre le support galet 124 et le châssis 128 autour de l'axe 130.

Les moyens de verrouillage 118 comportent également une came 132 formée par une rampe fixée sur la face amont de la porte de cellule, la came 132 ayant la forme d'un arc de cercle centré sur l'axe longitudinal X. Les moyens de verrouillage comportent également des butées 134 situées en regard des extrémités de la rampe 132. Dans l'exemple représenté, les butées 134 sont formées par des tiges parallèles à l'axe longitudinal et fixées sur la porte de cellule.

Le fonctionnement des moyens de verrouillage 118 est le suivant.

Lors de la mise en place de la bride de conteneur 26 dans la couronne de solidarisation 100, les oreilles du couvercle de conteneur 28 se placent entre les oreilles 82 du plateau de solidarisation 80, l'une d'elles vient en contact avec le doigt 120 et du fait du déplacement axial du conteneur enfonce le doigt 120 qui pénètre dans le plateau 80 à l'encontre de la force de rappel du ressort 122. Le galet 126 se libère de la came 132 et de l'une des butées 134.

Une nouvelle mise en rotation de la couronne dentée 48 provoque une rotation du plateau, le galet 126 est également entraîné en rotation et roule sur la came 132 jusqu'à ce que le galet 126 se positionne dans la partie basse de la came 132 (figure 8).

Le doigt a alors suffisamment pivoté pour ne plus être en regard de l'oreille 82 du plateau 80. Or du fait de la force de rappel du ressort 122, le doigt est repoussé vers l'extérieur du disque et forme une butée en rotation pour l'oreille qui se retrouve donc bloquée entre le doigt 120 et une des butées 134.

Les troisièmes moyens C pour maintenir fermée la porte de la cellule contre la bride de cellule 18 sont visibles par exemple sur la figure 8 en position fermée et sur la figure 10 en position ouverte.

La porte 22 est verrouillée en position fermée sur la bride de cellule 18 au moyen d'une came de verrouillage 84 qui est fixée sur la face intérieure de la porte de cellule 22 et d'un galet de verrouillage 86. Le galet de verrouillage 86 est monté mobile en rotation sur la bride de cellule 18 autour d'un axe parallèle à la direction axiale X entre une position de verrouillage dans laquelle le galet de verrouillage 86 est en contact avec la came de verrouillage 84 et verrouille la porte en position fermée contre la bride de cellule 18, et une position de déverrouillage, dans laquelle la galet de verrouillage 86 est écarté de la came de verrouillage, et autorise un désengagement de la porte de cellule de la bride de cellule 18.

Le galet de verrouillage 86 est porté par un porte-galet dont une extrémité axiale comporte un galet d'actionnement 88 qui coopère avec une surface de came radiale 48.3 de la roue dentée 48.

En variante, on pourrait prévoir que le porte-galet de verrouillage comporte un pignon engrenant un secteur denté de la roue dentée.

De manière avantageuse, en position de verrouillage, la came de verrouillage 84 coopère avec des moyens de sécurité montés sur la face intérieure de la porte afin de détecter la position verrouillée de la came 84.Les troisièmes moyens D pour ouvrir la porte 22 et le couvercle 28 et permettre ainsi le transfert étanche entre le conteneur et la cellule, sont visibles sur les figures 7 et 11.

Les moyens d'ouverture D mettent en rotation la porte de cellule 22 et le couvercle 28 solidarisés l'un à l'autre par le plateau de solidarisation 80 autour de la charnière 30. Dans l'exemple représenté, les moyens D comportent un premier pignon à denture droite 90 engrenant un deuxième secteur denté 48.4 de la couronne dentée 48 un pignon conique 92 solidaire en rotation du pignon 90. Dans l'exemple représenté, ils sont situés aux deux extrémités d'un même axe. Le pignon conique 92 engrène un pignon conique 94 coaxial à l'axe de la charnière 30 et solidaire en rotation de celle-ci. Ainsi la couronne dentée 48, en entraînant le pignon 90, provoque une rotation du pignon conique 94 qui entraîne la porte de cellule 22 en rotation autour de sa charnière 30 et permet le transfert entre l'intérieur du conteneur et l'intérieur de la cellule.

Des joints sont prévus entre le couvercle et la bride de conteneur, entre la porte de cellule et la bride de cellule et entre les faces externes de la porte de cellule et du couvercle de sorte à assurer un contact étanche entre la porte 22 et le couvercle 28 et assurer un confinement de ces faces qui sont en contact avec l'environnement extérieur lorsqu'elles ne sont pas en contact.

La couronne dentée 48 est composée de plusieurs secteurs angulaires d'actionnement, chacun commandant des moyens distincts. En fonction de l'angle de rotation de la couronne dentée, un pignon est engrené par la couronne dentée entraînant des moyens donnés. Les moyens ne sont pas actionnés simultanément mais successivement et dans un ordre donné par la disposition des secteurs angulaires dans un sens de rotation donné. Dans l'exemple représenté, les secteurs dentés d'actionnement sont disposés dans des plans distincts perpendiculaires à l'axe longitudinal X, qui sont distincts du plan contenant le secteur denté d'entraînement.

Nous allons maintenant décrire un cycle de mise en communication du volume intérieur du conteneur et de celui de la cellule grâce au dispositif de connexion selon l'invention, en considérant une paroi de cellule verticale.

La bride de conteneur 26, dans laquelle est disposé le couvercle 28, est introduite dans la couronne de solidarisation 100, les oreilles 32 de la bride de conteneur 26 pénètrent dans les empreintes 104. L'une des oreilles enfonce le doigt 120. En outre, deux oreilles 32 diamétralement opposées entrent en contact avec les biellettes d'actionnement 38, provoquent leur pivotement dans le sens horaire et le pivotement des biellettes de verrouillage 40. Le doigt 42 bloque les biellettes de verrouillage 40 en position. La bride de conteneur 26 est alors maintenue contre la paroi 14 de la cellule. L'opérateur peut lâcher le conteneur.

L'opérateur tourne ensuite la manivelle 108 dans le sens horaire, ce qui met en rotation la couronne de solidarisation 100 dans le sens antihoraire, qui est libre de tourner, puisque les biellettes de verrouillage 40 ont basculé, leurs extrémités 40.2 s'étant dégagées des encoches 102.3. La couronne de solidarisation 100 tourne, les oreilles 32 se trouvent alors maintenues par une liaison baïonnette grâce à la couronne de solidarisation 100. La bride de conteneur 26 est alors solidarisée à la bride de cellule 18.

Ensuite, l'opérateur tourne à nouveau la manivelle 108 dans le sens horaire, ce qui met en rotation la couronne dentée 48 dans le sens antihoraire, le secteur denté 48.2 engrène le pignon 52 ce qui provoque la rotation du plateau de solidarisation 80. Le plateau 80 assure alors la solidarisation de la porte de cellule 22 et du couvercle de conteneur 28. Simultanément le galet 126 roule sur la rampe 132 jusqu'à sa position basse et le doigt 120 est repoussé vers l'extérieur du plateau 80 (figure 10), une des oreilles du couvercle 28 se trouve alors bloquée entre une butée 134 et le doigt 120. Aucune rotation du couvercle 28 par rapport à la porte n'est possible en l'absence de manipulation du plateau de verrouillage.

L'opérateur tourne encore la manivelle 108 dans le sens horaire, le secteur denté 48.2 s'éloigne du pignon 62 et le chemin de came radial rencontre le galet d'actionnement 88 provoquant un pivotement du porte-galet et un écartement du galet de verrouillage 86 de la came de verrouillage 84. La porte 22 est alors libérée de la bride de cellule 18.

L'opérateur tourne encore la manivelle 108 dans le sens horaire, le secteur denté 48.4 engrène le pignon, provoquant la rotation de la porte 22 et du couvercle 28 autour de la charnière 30.

Le passage entre l'intérieur de la cellule et l'intérieur du conteneur est alors ouvert comme cela est représenté sur la figure 11 (le couvercle 26 n'est pas représenté).

Dans cette position, le couvercle ne peut être séparé de la porte du fait de la présence du doigt 120. Comme expliqué ci-dessus, le mouvement d'une oreille du couvercle 28 est limité par le doigt 120 et une butée 134. Le couvercle 26 ne peut donc pas pivoter suffisamment par rapport à la porte 22 pour les séparer. L'escamotage du doigt 120 n'est possible que par la mise en rotation en sens inverse du plateau de solidarisation 80, or cette rotation en sens inverse n'est possible qu'après fermeture de l'accès entre les deux volumes. Par conséquent, la séparation du couvercle et de la porte est empêchée lorsque le passage entre la cellule et le conteneur est ouvert. Ainsi il n'y a aucun risque de pollution de l'intérieur de l'un ou l'autre des volumes par les faces externes de la cellule et du conteneur.

La fermeture du passage et la séparation du conteneur de la cellule se font suivant les étapes ci-dessus dans l'ordre inverse. Pour cela, l'opérateur pivote la manivelle 108 dans le sens antihoraire, provoquant :
- la remise en place de la porte 22 et du couvercle 28 dans leur bride respective 18, 26,
- puis le retour en position du galet de verrouillage 86 dans la came de verrouillage 84,
- la rotation dans le sens horaire du plateau 80 ce qui verrouille le couvercle 28 dans la bride de conteneur 26 et la désolidarisation la porte 22 et le couvercle 26,
- simultanément le doigt 120 pénètre dans le plateau 80 grâce à la came 132,
- la couronne de solidarisation 100 pivote alors en sens horaire, libérant les oreilles 32 de la bride de conteneur 22,
- enfin les dispositifs à encliquetage 34 sont désactivés de sorte à libérer les biellettes de verrouillage 40. Le conteneur peut alors être retiré de la couronne de solidarisation.

Le dispositif de connexion selon l'exemple particulier de réalisation décrit permet une connexion entre un conteneur et une cellule, sans rotation du conteneur, ce qui simplifie les opérations pour l'opérateur et permet de manipuler des objets fragiles contenus dans le conteneur.

Le dispositif de connexion peut offrir une plus grande facilité de nettoyage puisqu'il peut ne comporter aucun élément à l'intérieur de la cellule. Tout le mécanisme se trouve à l'extérieur de la cellule.

La commande extérieure offre une plus grande maniabilité pour l'opérateur.

Le dispositif de connexion selon l'exemple particulier de réalisation décrit permet en outre d'améliorer les cadences de fermeture/ouverture par jour, permettant un gain de productivité, toutes les étapes de transfert se faisant par la manipulation de la manivelle extérieure ou activation du moteur.

Il présente par ailleurs une maintenance et une réparation facilitées du fait de sa structure simple, d'autant plus lorsque ses moyens d'actionnement sont situés à l'extérieur de la cellule. Par ailleurs, la disposition des moyens d'actionnement à l'extérieur permet une motorisation du dispositif de manière très simple.

En disposant les moyens d'actionnement à l'extérieur de la cellule, celui-ci n'est plus en contact avec l'agent stérilisant, ce qui réduit les risques d'endommagement et de dysfonctionnement.

En outre, la sécurité est améliorée, puisque dans le cas d'actionnement par l'extérieur, il n'est plus nécessaire d'accéder à l'intérieur de la cellule au moyen de gants montés étanches à travers une paroi de la cellule pour actionner le mécanisme, ni pour la maintenance.

En variante, il peut être envisagé que la couronne de solidarisation 100 soit mise en rotation via la couronne dentée 48, la couronne dentée serait alors l'organe unique de commande de toutes les étapes.

## Revendications

1. Ensemble comportant un premier volume clos et un dispositif de connexion étanche entre le premier et un deuxième volume clos, le premier volume clos comportant une première bride (18) et une première porte (22) obturant de manière étanche une ouverture délimitée par la première bride (18), et le deuxième volume clos comportant une deuxième bride (26) et une deuxième porte (28) obturant de manière étanche une deuxième ouverture délimitée par la deuxième bride (26), ledit dispositif de connexion étant monté sur une paroi du premier volume clos et comprenant :
- des premiers moyens (A) de solidarisation des premières et deuxième bride l'une à l'autre,
- des deuxièmes moyens (B) de solidarisation de la deuxième porte et de la première porte de manière étanche,
- des moyens de désolidarisation de la deuxième porte de la deuxième bride,
- des troisièmes moyens (C) de libération de la première porte par rapport à la première bride (18),
- des quatrièmes moyens (D) d'ouverture d'un passage entre le premier et le deuxième volume clos, et
- des moyens de commande des premiers (A), deuxièmes (B), troisièmes (C) et quatrièmes (D) moyens permettant la connexion étanche entre les deux volumes clos sans rotation du premier et/ou deuxième volume clos,
ledit dispositif comportant également un dispositif de maintien du deuxième volume clos par rapport au premier volume clos de sorte que la deuxième porte soit maintenue en face de la première porte préalablement à la solidarisation par les premiers moyens de solidarisation, ledit dispositif de maintien étant un dispositif de maintien mécanique par encliquetage et étant porté par le premier volume clos, le deuxième volume clos comportant des moyens coopérant avec ledit dispositif de maintien.

2. Ensemble selon la revendication 1, dans lequel le dispositif de maintien comporte au moins deux moyens de maintien par encliquetage (34), les moyens portés par le deuxième volume clos et coopérant avec le dispositif de maintien étant avantageusement formés par au moins deux portions en saillie radialement (32) de la deuxième bride.

3. Ensemble selon la revendication 1, dans lequel le dispositif de maintien comporte au moins un moyen de maintien axial par encliquetage (34) et un moyen de maintien axial passif ou au moins deux dispositifs de maintien axial par encliquetage, les moyens portés par le deuxième volume clos et coopérant avec le dispositif de maintien étant avantageusement formés par au moins deux portions en saillie radialement (32), une portion en saillie coopérant avec le moyen de maintien axial par encliquetage (34) et une portion en saillie coopérant avec le moyen de maintien axial passif.

4. Ensemble selon l'une des revendications 3, dans lequel le moyen de connexion passif comporte une embase munie d'une gorge orientée radialement vers un centre de la première bride et configurée pour recevoir l'une des portions en saillie et formant une butée en éloignement pour ladite portion en saillie.

5. Ensemble selon l'une des revendications 2 à 4, dans lequel le ou les moyens de maintien axial par encliquetage (34) comporte(nt) une embase, une biellette d'actionnement (38) montée articulée en rotation sur l'embase, une biellette de verrouillage (40) montée articulée en rotation sur l'embase et des moyens de blocage (42) de ladite biellette de verrouillage (40) en position de verrouillage.

6. Ensemble selon la revendication 5, dans lequel la biellette d'actionnement comporte une première extrémité (38.1) et une deuxième extrémité (38.2) et la biellette de verrouillage comporte une première extrémité (40.1) et une deuxième extrémité (40.2), la biellette d'actionnement (38) et la biellette de verrouillage étant en contact par leur première extrémité (38.1, 40.1) et les deuxièmes extrémités (38.2, 40.2) de la biellette d'actionnement (38) et de la biellette de verrouillage étant configurées pour être disposées en aval et en amont respectivement d'une portion en saillie de la deuxième bride dans un sens de rapprochement du deuxième volume clos du premier volume clos, lorsque le deuxième volume clos est maintenu par le dispositif de maintien.

7. Ensemble selon la revendication 5 ou 6, comportant des moyens de rappel élastique de la biellette de verrouillage en position de non maintien, et/ou des moyens d'activation des moyens de blocage pour libérer la biellette de verrouillage (40) et/ou les moyens de blocage comportent un doigt (44) monté sur l'embase et dont une extrémité coopère avec la biellette de verrouillage (40) de sorte à former une butée pour la biellette de verrouillage (40) lorsque le deuxième volume clos est en pace dans le dispositif de maintien.

8. Ensemble selon l'une des revendications 2 à 4, dans lequel le ou les moyens de maintien axial par encliquetage (34') comporte(nt) une embase, une came de verrouillage (40') articulée en rotation sur l'embase et des moyens de blocage (42') de ladite came de verrouillage (40') en position de verrouillage, la came de verrouillage comportant avantageusement une surface de came et une zone de butée, disposées en aval et en amont respectivement d'une portion en saillie de la deuxième bride dans un sens de rapprochement du deuxième volume clos du premier volume clos, lorsque le deuxième volume clos est maintenu par le dispositif de maintien.

9. Ensemble selon la revendication 8, comportant des moyens de rappel élastique de la came en position de non maintien et/ou des moyens d'activation des moyens de blocage pour libérer la came de verrouillage (40').

10. Ensemble selon la revendication 8 ou 9, dans lequel les moyens de blocage comportent un doigt (44') monté sur l'embase et dont une extrémité coopère avec la came de verrouillage (40') de sorte à former une butée pour la came de verrouillage (40') lorsque le deuxième volume clos est en place dans le dispositif de maintien.

11. Ensemble selon l'une des revendications 1 à 10, dans lequel la deuxième porte (28) est solidarisée à la deuxième bride (26) par une liaison baïonnette, et dans lequel les moyens de commande comportent :
- une couronne de commande (48) apte à être mise en rotation autour d'un axe longitudinal (X), la rotation de ladite couronne de commande (48) actionnant au moins les deuxièmes (B), troisièmes (C) et quatrièmes (D) moyens,
- un premier dispositif d'actionnement de ladite couronne de commande,
- un deuxième dispositif d'actionnement des premiers moyens de solidarisation, le premier dispositif d'actionnement et le deuxième dispositif d'actionnement étant avantageusement disposés à l'extérieur du premier volume clos.

12. Ensemble selon la revendication 11, dans lequel la couronne de commande (48) est disposée à l'extérieur du premier volume et entoure la première bride (18), la couronne de commande (48) comportant avantageusement un secteur denté d'entraînement (48.1) coopérant avec un pignon des deuxièmes moyens d'actionnement (108) et les deuxièmes (B), troisièmes (C) et quatrièmes (D) moyens étant avantageusement disposés en périphérie de la première bride (18) autour de la couronne de commande (48)

13. Ensemble selon l'une des revendications 1 à 12, dans lequel les premiers moyens (A) comportent une couronne de solidarisation (100) montée mobile en rotation par rapport à la première bride (18) autour de l'axe longitudinal (X) et comportent des moyens de liaison à baïonnette pour immobiliser la deuxième bride (26) par rapport à la première bride (18).

14. Ensemble selon la revendication 13, dans lequel le dispositif de maintien est disposé par rapport à la couronne de solidarisation (100), de sorte qu'il empêche la rotation de la couronne de solidarisation (100) lorsque la deuxième bride n'est pas maintenue par le dispositif de maintien.

15. Ensemble selon la revendication 14, dans lequel au moins un moyen de maintien est disposé en aval de la couronne de solidarisation (100) dans le sens de mise en place de la deuxième bride dans la couronne de solidarisation (100), et la couronne de solidarisation comporte au moins une empreinte, la deuxième extrémité de la biellette de verrouillage pénétrant dans l'empreinte lorsque la deuxième bride n'est pas maintenue par le dispositif de maintien et formant une butée empêchant la rotation de la couronne de solidarisation.

16. Ensemble selon l'une des revendications 1 à 15, dans lequel les deuxièmes moyens (B) comportent un plateau de solidarisation (80) monté mobile en rotation sur une face externe de la première porte (22) autour de l'axe longitudinal (X) et apte à se solidariser à une face externe de la deuxième porte (28) par une liaison baïonnette, avantageusement une première partie du déplacement en rotation du plateau de solidarisation (80) solidarisant la première porte (22) et la deuxième porte (18) et une deuxième partie du déplacement en rotation du plateau de verrouillage (80) déverrouillant la deuxième porte (28) par rapport à la deuxième bride (26).

17. Ensemble selon l'une des revendications 1 à 16, comportant des moyens de verrouillage (118) de la première porte (22) et de la première porte (228) l'une à l'autre lorsqu'elles sont écartées des première (18) et deuxième (26) brides.

18. Ensemble selon l'une des revendications 1 à 17, dans lequel la première porte (18) est articulée par rapport à la première bride autour d'une charnière (30) d'axe (Y) orthogonal à l'axe longitudinal (X) et dans lequel les quatrièmes moyens (D) comportent au moins un pignon engrenant un autre secteur denté d'actionnement (48.4) de la couronne de commande (48), ledit pignon étant couplé à ladite charnière (30), le déplacement en rotation de la couronne de commande (48) provoquant une rotation de la première porte (18) autour de la charnière (30).

19. Ensemble selon l'une des revendications précédentes, dans lequel l'actionnement des deuxièmes (B), troisièmes (C) et quatrièmes (D) moyens en vue d'une connexion étanche entre les deux volumes clos est obtenu par une rotation unidirectionnelle de la couronne de commande (48).

20. Ensemble selon la revendication 11 ou 12, dans lequel le premier dispositif d'actionnement forme également le deuxième dispositif d'actionnement et/ou le premier et/ou le deuxième dispositif d'actionnement est ou sont motorisé(s).

## Patentansprüche

1. Anordnung, umfassend ein erstes geschlossenes Volumen und eine Vorrichtung zum dichten Anschluss zwischen dem ersten und einem zweiten geschlossenen Volumen, wobei das erste geschlossene Volumen einen ersten Flansch (18) und eine erste Tür (22) umfasst, die eine durch den ersten Flansch (18) begrenzte Öffnung in dichter Weise verschließt, und wobei das zweite geschlossene Volumen einen zweiten Flansch (26) und eine zweite Tür (28) umfasst, die eine durch den zweiten Flansch (26) begrenzte zweite Öffnung in dichter Weise verschließt, wobei die Anschlussvorrichtung an einer Wand des ersten geschlossenen Volumens montiert ist und folgendes umfasst:
- erste Mittel (A) zur Verbindung des ersten und des zweiten Flanschs miteinander,
- zweite Mittel (B) zur Verbindung der zweiten Tür und der ersten Tür in dichter Weise,
- Mittel zur Trennung der zweiten Tür vom zweiten Flansch,
- dritte Mittel (C) zur Freigabe der ersten Tür bezüglich des ersten Flanschs (18),
- vierte Mittel (D) zum Öffnen eines Durchgangs zwischen dem ersten und dem zweiten geschlossenen Volumen, und
- Mittel zur Steuerung der ersten (A), der zweiten (B), der dritten (C) und der vierten (D) Mittel, die den dichten Anschluss zwischen den zwei geschlossenen Volumina ohne Drehung des ersten und/oder des zweiten geschlossenen Volumens erlauben,
wobei die Vorrichtung ferner eine Vorrichtung zum Halten des zweiten geschlossenen Volumens bezüglich des ersten geschlossenen Volumens derart umfasst, dass die zweite Tür vor der Verbindung durch die ersten Verbindungsmittel gegenüber der ersten Tür gehalten wird, wobei die Haltevorrichtung eine Vorrichtung zum mechanischen Halten durch Rastung ist und durch das erste geschlossene Volumen getragen wird, wobei das zweite geschlossene Volumen Mittel umfasst, die mit der Haltevorrichtung zusammenwirken.

2. Anordnung nach Anspruch 1, wobei die Haltevorrichtung wenigstens zwei Mittel zum Halten durch Rastung (34) umfasst, wobei die Mittel, die durch das zweite geschlossene Volumen getragen werden und mit der Haltevorrichtung zusammenwirken, vorzugsweise durch wenigstens zwei radial vorstehende Bereiche (32) des zweiten Flanschs gebildet sind.

3. Anordnung nach Anspruch 1, wobei die Haltevorrichtung wenigstens ein Mittel zum axialen Halten durch Rastung (34) und ein Mittel zum passiven axialen Halten umfasst, oder wenigstens zwei Vorrichtungen zum axialen Halten durch Rastung, wobei die Mittel, die durch das zweite geschlossene Volumen getragen werden und mit der Haltevorrichtung zusammenwirken, vorzugsweise durch wenigstens zwei radial vorstehende Bereiche (32) gebildet sind, wobei ein vorstehender Bereich mit dem Mittel zum axialen Halten durch Rastung (34) zusammenwirkt, und ein vorstehender Bereich mit dem Mittel zum passiven axialen Halten zusammenwirkt.

4. Anordnung nach Anspruch 3, wobei das passive Anschlussmittel eine Basis umfasst, die mit einer radial zu einem Zentrum des ersten Flanschs orientierten Kehle ausgestattet und dazu ausgelegt ist, einen der vorstehenden Bereiche aufzunehmen und einen Trennungsanschlag für den vorstehenden Bereich zu bilden.

5. Anordnung nach einem der Ansprüche 2 bis 4, wobei das oder die Mittel zum axialen Halten durch Rastung (34) eine Basis umfasst/umfassen, eine Betätigungsstange (38), die drehbar angelenkt an der Basis montiert ist, eine Verriegelungsstange (40), die drehbar angelenkt an der Basis montiert ist, sowie Mittel (42) zur Blockierung der Verriegelungsstange (40) in einer Verriegelungsposition.

6. Anordnung nach Anspruch 5, wobei die Betätigungsstange ein erstes Ende (38.1) und ein zweites Ende (38.2) umfasst, und die Verriegelungsstange ein erstes Ende (40.1) und ein zweites Ende (40.2) umfasst, wobei die Betätigungsstange (38) und die Verriegelungsstange durch ihr erstes Ende (38.1, 40.1) in Kontakt sind, und wobei die zweiten Enden (38.2, 40.2) der Betätigungsstange (38) und der Verriegelungsstange dazu ausgelegt sind, stromabwärts bzw. stromaufwärts eines vorstehenden Bereichs des zweiten Flanschs in einer Richtung der Annäherung des zweiten geschlossenen Volumens an das erste geschlossene Volumen angeordnet zu sein, wenn das zweite geschlossene Volumen durch die Haltevorrichtung gehalten wird.

7. Anordnung nach Anspruch 5 oder 6, umfassend Mittel zur elastischen Rückstellung der Verriegelungsstange in eine Nicht-Halteposition, und/oder Mittel zur Aktivierung der Blockiermittel zum Freigeben der Verriegelungsstange (40), und/oder wobei die Blockiermittel einen Finger (44) umfassen, der an der Basis montiert ist, und von dem ein Ende mit der Verriegelungsstange (40) derart zusammenwirkt, dass ein Anschlag für die Verriegelungsstange (40) gebildet wird, wenn das zweite geschlossene Volumen in der Haltevorrichtung platziert ist.

8. Anordnung nach einem der Ansprüche 2 bis 4, wobei das oder die Mittel zum axialen Halten durch Rastung (34') eine Basis umfasst/umfassen, einen Verriegelungsnocken (40'), der drehbar an der Basis angelenkt ist, und Mittel (42') zum Blockieren des Verriegelungsnockens (40') in einer Verriegelungsposition, wobei der Verriegelungsnocken vorzugsweise eine Nockenoberfläche und eine Anschlagzone umfasst, die stromabwärts bzw. stromaufwärts eines vorstehenden Bereichs des zweiten Flanschs in einer Richtung der Annäherung des zweiten geschlossenen Volumens an das erste geschlossene Volumen angeordnet sind, wenn das zweite geschlossene Volumen durch die Haltevorrichtung gehalten wird.

9. Anordnung nach Anspruch 8, umfassend Mittel zur elastischen Rückstellung des Nockens in eine Nicht-Halteposition, und/oder Mittel zur Aktivierung der Blockiermittel zum Freigeben des Verriegelungsnockens (40').

10. Anordnung nach Anspruch 8 oder 9, wobei die Blockiermittel einen Finger (44') umfassen, der an der Basis montiert ist, und von dem ein Ende mit dem Verriegelungsnocken (40') derart zusammenwirkt, dass ein Anschlag für den Verriegelungsnocken (40') gebildet wird, wenn das zweite geschlossene Volumen in der Haltevorrichtung platziert ist.

11. Anordnung nach einem der Ansprüche 1 bis 10, wobei die zweite Tür (28) durch eine Bajonettverbindung mit dem zweiten Flansch (26) verbunden ist, und wobei die Steuermittel umfassen:
- einen Steuerkranz (48), der dazu ausgelegt ist, in Drehung um eine Längsachse (X) versetzt zu werden, wobei die Drehung des Steuerkranzes (48) wenigstens die zweiten (B), die dritten (C) und die vierten (D) Mittel betätigt,
- eine erste Vorrichtung zur Betätigung des Steuerkranzes,
- eine zweite Vorrichtung zur Betätigung der ersten Verbindungsmittel, wobei die erste Betätigungsvorrichtung und die zweite Betätigungsvorrichtung vorzugsweise außerhalb des ersten geschlossenen Volumens angeordnet sind.

12. Anordnung nach Anspruch 11, wobei der Steuerkranz (48) außerhalb des ersten Volumens angeordnet ist und den ersten Flansch (18) umgibt, wobei der Steuerkranz (48) vorzugsweise einen Zahnantriebssektor (48.1) umfasst, der mit einem Ritzel der zweiten Betätigungsmittel (108) zusammenwirkt, und wobei die zweiten (B), die dritten (C) und die vierten (D) Mittel vorzugsweise am Umfang des ersten Flanschs (18) um den Steuerkranz (48) herum angeordnet sind.

13. Anordnung nach einem der Ansprüche 1 bis 12, wobei die ersten Mittel (A) einen Verbindungskranz (100) umfassen, der bezüglich des ersten Flanschs (18) um die Längsachse (X) drehbar montiert ist, und ferner Bajonettverbindungsmittel zum Immobilisieren des zweiten Flanschs (26) bezüglich des ersten Flanschs (18) umfassen.

14. Anordnung nach Anspruch 13, wobei die Haltevorrichtung bezüglich des Verbindungskranzes (100) derart angeordnet ist, dass sie die Drehung des Verbindungskranzes (100) verhindert, wenn der zweite Flansch nicht durch die Haltevorrichtung gehalten wird.

15. Anordnung nach Anspruch 14, wobei wenigstens ein Haltemittel stromabwärts des Verbindungskranzes (100) in der Richtung der Platzierung des zweiten Flanschs in dem Verbindungskranz (100) angeordnet ist, und wobei der Verbindungskranz wenigstens eine Vertiefung umfasst, wobei das zweite Ende der Verriegelungsstange in die Vertiefung eindringt, wenn der zweite Flansch nicht durch die Haltevorrichtung gehalten wird, und einen Anschlag bildet, der die Drehung des Verbindungskranzes verhindert.

16. Anordnung nach einem der Ansprüche 1 bis 15, wobei die zweiten Mittel (B) eine Verbindungsplatte (80) umfassen, die drehbeweglich um die Längsachse (X) an einer Außenfläche der ersten Tür (22) montiert und dazu ausgelegt ist, sich mit einer Außenfläche der zweiten Tür (28) durch eine Bajonettverbindung zu verbinden, wobei vorzugsweise ein erster Teil der Drehverlagerung der Verbindungsplatte (80) die erste Tür (22) mit der zweiten Tür (18) verbindet, und ein zweiter Teil der Drehverlagerung der Verriegelungsplatte (80) die zweite Tür (28) bezüglich des zweiten Flanschs (26) entriegelt.

17. Anordnung nach einem der Ansprüche 1 bis 16, umfassend Mittel (118) zur Verriegelung der ersten Tür (22) und der zweiten Tür (228) aneinander, wenn sie von dem ersten (18) und dem zweiten (26) Flansch beabstandet sind.

18. Anordnung nach einem der Ansprüche 1 bis 17, wobei die erste Tür (18) bezüglich des ersten Flanschs um ein Scharnier (30) mit einer Achse (Y) orthogonal zur Längsachse (X) angelenkt ist, und wobei die vierten Mittel (D) wenigstens ein Ritzel umfassen, das mit einem anderen Zahnbetätigungssektor (48.4) des Steuerkranzes (48) kämmt, wobei das Ritzel mit dem Scharnier (30) gekoppelt ist, wobei die Drehverlagerung des Steuerkranzes (48) eine Drehung der ersten Tür (18) um das Scharnier (30) herum bewirkt.

19. Anordnung nach einem der vorhergehenden Ansprüche, wobei die Betätigung der zweiten (B), der dritten (C) und der vierten (D) Mittel im Hinblick auf einen dichten Anschluss zwischen den zwei geschlossenen Volumina durch eine unidirektionale Drehung des Steuerkranzes (48) erzielt wird.

20. Anordnung nach dem Anspruch 11 oder 12, wobei die erste Betätigungsvorrichtung auch die zweite Betätigungsvorrichtung bildet, und/oder wobei die erste und/oder die zweite Betätigungsvorrichtung motorisiert ist/sind.

## Claims

1. An assembly comprising a first closed space and a connection device for the sealed connection between the first closed space and a second closed space, with the first closed space comprising a first flange (18) and a first door (22) closing off in a sealed manner an opening delimited by the first flange (18), and the second closed space comprising a second flange (26) and a second door (28) closing off in a sealed manner a second opening delimited by the second flange (26), said connection device being mounted on a wall of the first closed space and comprising:
- first means (A) of securing the first and second flanges to one another,
- second means (B) of securing the second door and the first door in a sealed manner,
- means of detaching the second door from the second flange,
- third means (C) for releasing the first door in relation to the first flange (18),
- fourth means (D) for opening a passage between the first and the second closed space, and
- means for controlling the first (A), second (B), third (C) and fourth (D) means allowing for the sealed connection between the two closed spaces without rotation of the first and/or second closed space,
said device also comprising a device for maintaining the second closed space in relation to the first closed space in such a way that the second door is maintained facing the first door prior to the securing by the first means of securing, said maintaining device being a mechanical maintaining device by snap-fitting and being carried by the first closed space, with the second closed space comprising means that cooperate with said maintaining device.

2. Assembly according to claim 1, wherein the device for the maintaining comprises at least two means for the maintaining by snap-fitting (34), the means carried by the second closed space and that cooperate with the maintaining device being advantageously formed by at least two portions (32) radially protruding from the second flange.

3. Assembly according to claim 1, wherein the device for the maintaining comprises at least one means for the axial maintaining by snap-fitting (34) and a means for the passive axial maintaining or at least two devices for the axial maintaining by snap-fitting, the means carried by the second closed space and cooperating with the maintaining device being advantageously formed by at least two radially protruding portions (32), one protruding portion cooperating with the means for the axial maintaining by snap-fitting (34) and one protruding portion cooperating with the means for the passive axial maintaining.

4. Assembly according to claim 3, wherein the means for the passive connection comprises a base provided with a groove oriented radially towards a centre of the first flange and configured to receive one of the protruding portions and forming a separation stop for said protruding portion.

5. Assembly according to one of claims 2 to 4, wherein the means for the axial maintaining by snap-fitting (34) comprise a base, an actuating connecting rod (38) mounted articulated in rotation on the base, a locking connecting rod (40) mounted articulated in rotation on the base and means for blocking (42) said locking connecting rod (40) in locked position.

6. Assembly according to claim 5, wherein the actuating connecting rod comprises a first end (38.1) and a second end (38.2) and the locking connecting rod comprises a first end (40.1) and a second end (40.2), with the actuating connecting rod (38) and the locking connecting rod being in contact by their first end (38.1, 40.1) and the second ends (38.2, 40.2) of the actuating connecting rod (38) and of the locking connecting rod being configured to be arranged downstream and upstream respectively of a protruding portion of the second flange in a direction of coming closer together of the second closed space and the first closed space, when the second closed space is maintained by the maintaining device.

7. Assembly according to claim 5 or 6, comprising elastic return means for restoring the locking connecting rod in non-maintained position and/or means for activating means of blocking in order to release the locking connecting rod (40) and/or the means for blocking comprising a finger (44) mounted on the base and of which an end cooperating with the locking connecting rod (40) in such a way as to form a stop for the locking connecting rod (40) when the second closed space is in place in the maintaining device.

8. Assembly according to one of claims 2 to 4, wherein the means for the axial maintaining by snap-fitting (34') comprise a base, a locking cam (40') mounted articulated in rotation on the base and means for blocking (42') said locking came(40) in locked position, the locking cam advantageously comprising a cam surface and a locking area, located in downstream and upstream respectively of a protruding portion of the second flange in a direction of coming closer together of the second closed space and the first closed space, when the second closed space is maintained by the maintaining device.

9. Assembly according to claim 8, comprising elastic return means for restoring the locking cam in non-maintained position and/or means for activating means of blocking in order to release the locking cam (40').

10. Assembly according to claim 8 or 9, wherein the means for blocking comprise a finger (44") mounted on the base and of which an end cooperates with the locking cam (40') in such a way as to form a stop for the locking cam (40') when the second closed space is in place in the maintaining device.

11. Assembly according to one of claims 1 to 10, wherein the second door (28) is secured to the second flange (26) by a bayonet connection, and wherein the controlling means comprise:
- a control ring (48) able to be placed in rotation around a longitudinal axis (X), with the rotation of said control ring (48) actuating at least the second (B), third (C) and fourth (D) means,
- a first actuating device of said control ring,
- a second actuating device of the first securing means, the first actuating device and the second actuating device being advantageously arranged outside of the first closed space.

12. Assembly according to claim 11, wherein the control ring (48) is arranged outside of the first space and surrounds the first flange (18), the control ring (48) advantageously comprising a gear sector drive (48.1) cooperating with a pinion of the second means for actuating (108), and the second (B), third (C) and fourth (D) means being advantageously arranged at the periphery of the first flange (18) around the control ring (48).

13. Assembly according to one of claims 1 to 12, wherein the first means (A) comprise a securing ring (100) mounted mobile in rotation in relation to the first flange (18) around the longitudinal axis (X) and comprise means for a bayonet connection in order to immobilise the second flange (26) in relation to the first flange (18).

14. Assembly according to claim 13, wherein the maintaining device is arranged in relation to the securing ring (100), in such a way that it prevents the rotation of the securing ring (100) when the second flange is not maintained by the maintaining device.

15. Assembly according to claim 14, wherein at least one maintaining means is arranged downstream of the securing ring (100) in the direction of the setting into place of the second flange in the securing ring (100), and the securing ring comprises at least one imprint, with the second end of the locking connecting rod penetrating into the imprint when the second flange is not maintained by the maintaining device and forming a stop that prevents the securing ring from rotating.

16. Assembly according to one of claims 1 to 15, wherein the second means (B) comprise a securing plate (80) mounted mobile in rotation on an outer surface of the first door (22) around the longitudinal axis (X) and able to be secured to an outer surface of the second door (28) by a bayonet connection, advantageously a first portion of the displacement in rotation of the securing plate (80) securing the first door (22) and the second door (18) and a second portion of the displacement in rotation of the locking plate (80) unlocking the second door (28) in relation to the second flange (26).

17. Assembly according to one of claims 1 to 16, comprising means for locking (118) the first door (22) and the second door (28) to each other when they are separated from the first (18) and second (26) flanges.

18. Assembly according to one of claims 1 to 17, wherein the first door (18) is articulated in relation to the first flange around a hinge (30) with axis (Y) orthogonal to the longitudinal axis (X) and wherein the fourth means (D) comprise at least one pinion meshing with an actuating sector gear (48.4) of the control ring (48), said pinion being coupled to said hinge (30), with the displacement in rotation of the control ring (48) causing a rotation of the first door (18) around the hinge (30).

19. Assembly according to one of the preceding claims, wherein the actuating of the second (B), third (C) and fourth (D) means for the purposes of a sealed connection between the two closed spaces is obtained by a unidirectional rotation of the control ring (48).

20. Assembly according to claim 11 or 12 wherein the first actuating device also forms the second actuating device and/or the first and/or the second actuating devices are motorised.
